# EUROPÄISCHE PATENTANMELDUNG

(11) **EP 1 705 299 A2**
(43) Veröffentlichungstag der Anmeldung: **27.09.2006**
(21) Anmeldenummer: 06111642.2
(22) Anmeldetag: 23.03.2006
(51) Int. Cl.: E03F 3/04

(54) **Rinnenelement mit Stirnfläche und Anschlussfläche**

(30) Priorität: 23.03.2005 DE 102005014039
(71) Anmelder: MEA Meisinger AG, 86551 Aichach (DE)
(72) Erfinder: KATZENSCHWANZ, Karl, D-86568, Köln (DE)
(74) Vertreter: Wolff, Felix

(57) **Zusammenfassung**

Die vorliegende Erfindung betrifft ein Rinnenelement mit einem ersten Ende, einem zweiten Ende und einer Bodenfläche, wobei die Bodenfläche eine Anschlussstelle zum Anschließen eines Anschlusselementes aufweist, wobei das Rinnenelement an mindestens einem Ende eine Stirnfläche aufweist.

## Beschreibung

Die vorliegende Erfindung betrifft ein Rinnenelement mit einem ersten Ende, einem zweiten Ende und einer Bodenfläche mit einer Anschlussstelle zum Anschließen eines Anschlusselementes. Weiterhin betrifft die Erfindung ein Rinnenelement mit einer Stirnfläche, eine Entwässerungsrinne mit einem erfindungsgemäßen Rinnenelement sowie ein Werkzeug zur Herstellung eines erfindungsgemäßen Rinnenelementes.

Für Entwässerungsrinnen, die beispielsweise in Randbereichen von versiegelten Flächen zum Abführen von Oberflächenwasser verwendet werden, werden herkömmlich mehrere Rinnenelemente aneinander gereiht. Die Rinnenelemente sind normiert, weisen daher eine bestimmte Form auf und sind in einer oder mehreren vorbestimmten Längen erhältlich. Zum Abführen des Oberflächenwassers aus der Entwässerungsrinne in vertikale Richtung, beispielsweise zum Anschluss an die Kanalisation, benötigen Entwässerungsrinnen Anschlussstellen für Anschlusselemente, beispielsweise Verbindungsrohre, die zumindest an einem Ende der Entwässerungsrinne angeordnet sind. Außerdem müssen die Enden der Entwässerungsrinne mit abschließenden Stirnflächen versehen werden. Dafür werden zusätzliche Elemente verwendet, die als Abschlusselemente der Entwässerungsrinne eingesetzt werden und die Stirnfläche aufweisen, oder die eine Anschlussstelle für Anschlusselemente aufweisen und dann als Zwischenelemente verwendet werden.

Aufgabe der Erfindung ist, ein sehr vielseitig und modular einsetzbares sowie kostengünstiges Rinnenelement für eine Entwässerungsrinne zu schaffen.

Die Aufgabe wird gelöst mit einem Rinnenelement mit einem ersten Ende, einem zweiten Ende und einer Bodenfläche, wobei die Bodenfläche eine Anschlussstelle zum Anschließen eines Anschlusselementes aufweist, wobei das Rinnenelement an mindestens einem Ende eine Stirnfläche aufweist.

Da das Rinnenelement erfindungsgemäß an zumindest einem Ende eine Stirnfläche aufweist, muss eine Entwässerungsrinne mit einem erfindungsgemäßen Rinnenelement nicht mittels eines zusätzlichen Abschlusselementes mit einer Stirnfläche versehen werden. Beim Verlegen einer solchen Entwässerungsrinne werden daher weniger Bauteile benötigt, so dass das Verlegen einfacher und schneller möglich ist.

Außerdem weist ein erfindungsgemäßes Rinnenelement auch eine Anschlussstelle zum Anschließen eines Anschlusselementes auf, so dass mit einem erfindungsgemäßen Rinnenelement auch der Anschluss beispielsweise an die Kanalisation oder ein Sammelbecken möglich ist.

Bevorzugt ist die Anschlussstelle mittels einer Anschlussfläche verschlossen. Besonders bevorzugt ist die Anschlussfläche im wesentlichen entlang einem ersten Sollbruchmittel von der Bodenfläche entfernbar. Daher kann das erfindungsgemäße Rinnenelement wahlweise entweder mit der Anschlussstelle oder ohne die Anschlussstelle verwendet werden. Ein erfindungsgemäßes Rinnenelement ist daher an den Bedarfsfall flexibel anpassbar.

Ein Sollbruchmittel im Sinne der Erfindung bewirkt, dass eine stoffschlüssige Verbindung bevorzugt entlang dem Sollbruchmittel bricht. Ein Sollbruchmittel ist beispielsweise eine Kerbe, eine Kante, eine Materialverjüngung oder ein Bereich geringerer Materialstärke.

Eine bevorzugte Ausführungsform, die die Aufgabe ebenfalls löst, ist ein Rinnenelement mit einem ersten Ende und mit einem zweiten Ende, wobei an mindestens einem Ende eine Stirnfläche vorgesehen ist, wobei die Stirnfläche zum Anschließen eines weiteren Rinnenelementes im wesentlichen entlang einem zweiten Sollbruchmittel vom Rinnenelement entfernbar ist. Eine Entwässerungsrinne mit einem solchen Rinnenelement kann im Bedarfsfall erweitert werden, indem lediglich die Stirnfläche entlang dem zweiten Sollbruchmittel entfernt wird, beispielsweise wenn eine Siegelfläche erweitert wird und die Entwässerungsrinne daher verlängert werden soll.

Ein erfindungsgemäßes Rinnenelement mit einer Anschlussstelle mit einer Anschlussfläche, die entlang einem ersten Sollbruchmittel entfernbar ist, und mit einer Stirnfläche, die entlang einem zweiten Sollbruchmittel entfernbar ist, lässt sich daher als Rinnenelement, als Abschlusselement mit Stirnfläche und mit oder ohne eine Anschlussstelle und als Zwischenelement mit einer Anschlussstelle für ein Anschlusselement verwenden. Es werden daher keine zusätzlichen Elemente als Abschlusselemente oder als Zwischenelemente benötigt.

Bevorzugt weist das Rinnenelement am ersten Ende ein Mittel und am zweiten Ende ein Gegenmittel zum Positionieren eines weiteren Rinnenelementes an das Rinnenelement auf, so dass das Aneinanderreihen der Rinnenelemente sehr einfach ist.

Ebenfalls bevorzugt weist das Rinnenelement im Anschlussbereich des weiteren Rinnenelementes an das Rinnenelement ein Dichtungsmittel auf, besonders bevorzugt eine Kante. Nach dem Aneinanderreihen von zumindest zwei Rinnenelementen bilden solche Kanten eine Kerbe, in die ein Dichtstoff eingefügt werden kann. Bevorzugt wird ein Dichtstoff verwendet, der in die Kerbe eingespritzt wird, beispielsweise Silikon.

Ein erfindungsgemäßes Rinnenelement weist bevorzugt einen im wesentlichen u-förmigen Querschnitt auf, wobei die Schenkel der u-Form jeweils eine Seitenwand des Rinnenelementes bilden. Um das Rinnenelement sicher im Erdreich zu verankern, umfasst es ebenfalls bevorzugt an zumindest einer Seitenwand eine Anformung, besonders bevorzugt eine Längsnut. Ganz besonders bevorzugt ist die Anformung im Bodenbereich des Rinnenelementes angeordnet. Vorzugsweise erstreckt sich ein erfindungsgemäßes Rinnenelement in einer Längsrichtung.

Besonders bevorzugt ist es einstückig, so dass es kostengünstig gefertigt und beispielsweise bezüglich der Lagerhaltung beim Verkauf einfach gehandhabt werden kann.

Ganz besonders bevorzugt ist es gegossen, vorzugsweise aus Polymerbeton, so dass es kostengünstig herstellbar sowie frost- und witterungsbeständig ist.

Ein erfindungsgemäßes Rinnenelement kann kostengünstig gefertigt werden, ist sehr vielfältig einsetzbar und im Bedarfsfall flexibel anpassbar.

Ein weiterer Gegenstand der vorliegenden Erfindung ist eine Entwässerungsrinne, die ein erfindungsgemäßes Rinnenelement umfasst. Bevorzugt umfasst die Entwässerungsrinne ein weiteres Rinnenelement. Ebenfalls bevorzugt umfasst sie ein Anschlusselement. Eine Entwässerungsrinne mit einem erfindungsgemäßen Rinnenelement ist schnell und einfach verlegbar.

Ein weiterer Gegenstand der vorliegenden Erfindung ist ein Werkzeug zum Herstellen eines erfindungsgemäßen Rinnenelementes, wobei das Negativ der Form zumindest einer Stirnfläche und/oder der Anschlussfläche in das Werkzeug eingearbeitet ist. Mit dem Werkzeug kann ein erfindungsgemäßes Rinnenelement sehr kostengünstig und schnell gefertigt werden.

Im Folgenden wird die Erfindung anhand von **Figuren** beschrieben. Die **Figuren** sind lediglich beispielhaft und schränken den allgemeinen Erfindungsgedanken nicht ein.
- **Figur 1**: zeigt ein erfindungsgemäßes Rinnenelement.
- **Figur 2**: zeigt das Rinnenelement der **Figur 1** in zwei perspektivischen Ansichten.

**Figur 1** zeigt ein erfindungsgemäßes Rinnenelement 1. Darstellung a zeigt die Draufsicht auf das Rinnenelement, Darstellung b eine Seitenansicht und die Darstellung c und d jeweils eine Ansicht der Stirnseiten an beiden Enden des Rinnenelementes 1. Das Rinnenelement 1 erstreckt sich im wesentlichen entlang einer Längsrichtung L und weist ein erstes Ende 11 und ein zweites Ende 12 auf, wobei am ersten Ende 11 eine Stirnfläche 110 vorgesehen ist. Es weist einen im wesentlichen u-förmigen Querschnitt auf, wobei die Schenkel der u-Form jeweils eine Seitenwand 15, 16 des Rinnenelementes 1 bilden. Außerdem weist es eine Bodenfläche 13 mit einer Anschlussstelle 133 für ein Anschlusselement auf, die mittels einer Anschlussfläche 130 verschlossen ist. Die Anschlussfläche 130 ist im wesentlichen entlang einer ersten Sollbruchmittel 113 und die Stirnfläche 110 im wesentlichen entlang einem zweiten Sollbruchmittel 111 entfernbar. Sowohl am ersten Ende 11 als auch am zweiten Ende 12 weist das Rinnenelement ein Dichtungsmittel 14 in Form einer Kante auf, die nach Aneinanderreihen eines weiteren Rinnenelementes eine Kerbe bilden, in die ein Dichtstoff eingespritzt werden kann. Um das Aneinanderreihen eines weiteren Rinnenelementes zu vereinfachen, weist das Rinnenelement 1 an seinem zweiten Ende 12 ein Mittel 115 und ein Gegenmittel 115 auf, die beim Aneinanderreihen ineinander greifen, damit das Rinnenelement 1 sowie das weitere Rinnenelement nicht gegeneinander verrutschen. An seinem ersten Ende 11 weist das Rinnenelement 1 nur ein Mittel 115 auf, in das ein Gegenmittel 125 eines weiteren Rinnenelementes eingreifen kann, da es an diesem Ende 11 die Stirnfläche 110 aufweist und daher zumeist als Abschlusselement einer Entwässerungsrinne verwendet werden wird. Außerdem weist das Rinnenelement an beiden Seitenwänden 15, 16 jeweils eine Anformung 17 in Form einer Längsnut auf. Im Folgenden werden die Begriffe Anformung 17 und Längsnut daher synonym verwendet. In der hier gezeigten **Figur 1** erstrecken sich die Längsnute 17 jeweils entlang den Seitenwänden 15, 16 und jeweils an der Oberkante der Seitenwände 15, 16. Es ist ebenfalls bevorzugt, die Längsnute 17 jeweils an den Seitenwänden 15, 16 und jeweils im Bodenbereich des Rinnenelementes 1 anzuordnen, da sie dann als Verankerung des Rinnenelementes 1, beispielsweise im Erdreich, wirkt.

In der **Figur 1** ist erkennbar, dass die Stirnfläche 110 als Platte gebildet ist. Die Platte ist bevorzugt ca. 6 - 10 mm stark, besonders bevorzugt ca. 8mm. In Richtung zum ersten Ende 11 des Rinnenelementes 1 hin verjüngt sich die Platte entlang ihrer Außenkante, so dass sie im Verbindungsbereich mit den Seitenwänden 15, 16 und der Bodenfläche 13 des Rinnenelementes 1 nur noch ca. 60 - 65% ihrer Stärke aufweist, bei einer ca. 8mm starken Platte also nur noch ca. 5mm. Daher bricht die Verbindung zwischen der Stirnfläche 110 und den Seitenwänden 15, 16 bzw. der Bodenfläche 13 bevorzugt entlang dem - schwächeren - Verbindungsbereich. Der Verbindungsbereich bildet daher das zweite Sollbruchmittel 111 der Stirnfläche 110.

In der Seitenansicht der Darstellung **b** ist dargestellt, dass die Anschlussfläche 130 der Anschlussstelle 133 durch einen Bereich mit geringerer Materialstärke der Bodenfläche 13 gebildet ist. Daher weist die Bodenfläche 13 im Übergangsbereich zur Anschlussfläche 130 eine Kante auf, die das erste Sollbruchmittel 113 der Anschlussstelle 133 bildet.

Als weiteres Rinnenelement ist sowohl ein erfindungsgemäßes Rinnenelement 1 als auch ein Rinnenelement ohne eine Anschlussstelle 133 bzw. ohne eine Stirnfläche 110 verwendbar.

**Figur 2** zeigt das Rinnenelement 1 der **Figur 1** in zwei perspektivischen Ansichten. Die Darstellungen zeigen das u-förmige und sich im wesentlichen in Längsrichtung L erstreckende Rinnenelement 1 mit den beiden Seitenwänden 15, 16, der Bodenfläche 13, der Stirnfläche 110 am ersten Ende 11, der Anschlussstelle 133, der Längsnut 17 an beiden Seitenwänden 15, 16, dem Dichtungsmittel 14 am ersten und am zweiten Ende 11, 12 und den Mitteln 115 an beiden Enden 11, 12 sowie dem Gegenmittel 125 am zweiten Ende 12. Außerdem ist die zweite 111 der Stirnfläche 110 erkennbar.

### Bezugszeichenliste:

- 1: Rinnenelement
- 11: Erstes Ende
- 110: Stirnfläche
- 111: Zweites Sollbruchmittel der Stirnfläche
- 115: Mittel
- 12: Zweites Ende
- 125: Gegenmittel
- 13: Bodenfläche
- 130: Anschlussfläche
- 133: Anschlussstelle
- 113: Erstes Sollbruchmittel der Anschlussstelle
- 14: Dichtungsmittel
- 15, 16: Seitenwand
- 17: Anformung
- L: Längsrichtung

## Patentansprüche

1. Rinnenelement (1) mit einem ersten Ende (11), einem zweiten Ende (12) und einer Bodenfläche (13), wobei die Bodenfläche (13) eine Anschlussstelle (133) zum Anschließen eines Anschlusselementes aufweist, **dadurch gekennzeichnet, dass** das Rinnenelement (1) an mindestens einem Ende (11, 12) eine Stirnfläche (110) aufweist.

2. Rinnenelement (1) nach Anspruch 1, **dadurch gekennzeichnet, dass** die Anschlussstelle (133) mittels einer Anschlussfläche (130) verschlossen ist.

3. Rinnenelement (1) nach einem der vorherigen Ansprüche, **dadurch gekennzeichnet, dass** die Anschlussfläche (130) im wesentlichen entlang einem ersten Sollbruchmittel (113) von der Bodenfläche (13) entfernbar ist.

4. Rinnenelement (1), insbesondere nach einem der ersten Ansprüche, mit einem ersten Ende (11) und mit einem zweiten Ende (12), wobei an mindestens einem Ende (11, 12) eine Stirnfläche (110) vorgesehen ist, **dadurch gekennzeichnet, dass** die Stirnfläche (110) zum Anschließen eines weiteren Rinnenelementes (1) im wesentlichen entlang einem zweiten Sollbruchmittel (111) vom Rinnenelement (1) entfernbar ist.

5. Rinnenelement (1) nach einem der vorherigen Ansprüche, **dadurch gekennzeichnet, dass** es am ersten Ende (11) ein Mittel (115) und am zweiten Ende (12) ein Gegenmittel (125) zum Positionieren eines weiteren Rinnenelementes an das Rinnenelement (1) aufweist.

6. Rinnenelement (1) nach einem der vorherigen Ansprüche, **dadurch gekennzeichnet, dass** es im Anschlussbereich des weiteren Rinnenelementes an das Rinnenelement (1) ein Dichtungsmittel (14), bevorzugt eine Kante, aufweist.

7. Rinnenelement (1) nach einem der vorherigen Ansprüche, **dadurch gekennzeichnet, dass** es einen im wesentlichen u-förmigen Querschnitt aufweist, wobei die Schenkel der u-Form jeweils eine Seitenwand (15, 16) des Rinnenelementes (1) bilden.

8. Rinnenelement (1) nach einem der vorherigen Ansprüche, **dadurch gekennzeichnet, dass** es an zumindest einer Seitenwand (15, 16) eine Anformung (17), bevorzugt eine Längsnut, umfasst.

9. Rinnenelement (1) nach einem der vorherigen Ansprüche, **dadurch gekennzeichnet, dass** es sich in einer Längsrichtung L erstreckt.

10. Rinnenelement (1) nach einem der vorherigen Ansprüche, **dadurch gekennzeichnet, dass** es einstückig ist.

11. Rinnenelement (1) nach einem der vorherigen Ansprüche, **dadurch gekennzeichnet, dass** es gegossen ist, bevorzugt aus Polymerbeton.

12. Entwässerungsrinne, **dadurch gekennzeichnet, dass** sie ein Rinnenelement (1) nach einem der Ansprüche 1 - 11.

13. Entwässerungsrinne nach Anspruch 12, **dadurch gekennzeichnet, dass** sie ein weiteres Rinnenelement umfasst.

14. Entwässerungsrinne nach einem der Ansprüche 12 - 13, **dadurch gekennzeichnet, dass** sie ein Anschlusselement umfasst.

15. Werkzeug zum Herstellen eines Rinnenelementes (1) nach einem der Ansprüche 1 - 11, **dadurch gekennzeichnet, dass** das Negativ der Form zumindest einer Stirnfläche (110) und/oder der Anschlussfläche (130) in das Werkzeug eingearbeitet ist
